# EUROPÄISCHE PATENTSCHRIFT

(11) **EP 0 609 526 B1**
(45) Veröffentlichungstag und Bekanntmachung des Hinweises auf die Patenterteilung: **25.09.1996**
(21) Anmeldenummer: 93119917.8
(22) Anmeldetag: 10.12.1993
(51) Int. Cl.: E05D 5/02

(54) **Vorrichtung zum Verbinden eines Ausstellenkers mit einem Fenster- oder Türrahmen**
Device for connecting a check with a window or door frame
Dispositif pour connecter un bras de compas avec un chambranle de fenêtre ou de porte

(30) Priorität: 30.01.1993 DE 4302599
(43) Veröffentlichungstag der Anmeldung: 10.08.1994
(73) Patentinhaber: AUBI Baubeschläge GmbH, 54411 Hermeskeil (DE)
(72) Erfinder: Lambert, Detlef, D-54332 Wasserliesch (DE); Trampert, Johannes, D-54413 Gusenburg (DE)

(56) Entgegenhaltungen:
- BE-A- 746 955
- DE-A- 3 626 451
- DE-U- 7 502 038

## Beschreibung

Die Erfindung betrifft eine Vorrichtung zum Verbinden eines Ausstellenkers mit einem Fenster oder Türrahmen nach dem Oberbegriffs des Anspruchs 1.

Zum Anbinden der Beschlagteile an Rahmenprofile, insbesondere bei Metallrahmen, die eine eine Hinterschneidung aufweisende C-förmige innenseitige Nut aufweisen, bietet es sich an, die Beschlagteile mit einer Klemmeinrichtung auszubilden. Es ist dann nicht mehr erforderlich sonstige Befestigungselemente, wie beispielsweise Verschraubungen, einzusetzen. Eine derartige, eingangserwähnte Verbindung zeigt die DE-U-75 02 038.

Nachteilig bei den bisher bekannten derartigen Verbindungen muß das Spannelement von der Innenseite des Rahmens mit einem Werkzeug verspannt werden. Die Montage der Beschlagteile an in der Fabrik vormontierten Fenster oder Türrahmen wird vorzugsweise liegend auf dem Montagetisch durchgeführt. Das ist ergonomisch ungünstig und dementsprechend zeitaufwendig. Dabei muß noch besonders beachtet werden, daß das Befestigungselement bei dieser Lage des Rahmens auf dem Montagetisch vom Gelenkteil optisch bedeckt wird, so daß der Schlüsseleingriff, z. B. der Innensechskant, nicht sichtbar ist.

Der Erfindung liegt die Aufgabe zugrunde, den vorbeschriebenen Mangel der durch die DE-U-75 02 038 bekannte Verbindungsvorrichtung zu beheben, wobei eine einfache Einstellbarkeit der Beschlagteile zur Höhe des Seitenholms des Rahmens gegeben sein soll und eine sichere und dauerhafte Verbindung erfolgt.

Diese Aufgabe wird erfindungsgemäß durch die kennzeichnenden Merkmale des Anspruchs 1 gelöst. Vorteilhafte Aus- und Weiterbildungen sind in den Ansprüchen 2 bis 5 beschrieben. Insbesondere die Ausbildung nach den Ansprüchen 3 und 4 ermöglicht eine dauerhafte und feste Anbindung des Ausstellenkers an den Rahmen und führt darüber hinaus zu einer optisch ansprechenden geschlossenen Bauweise. Durch die Ausbildung nach Anspruch 5 wird zusätzlich vorteilhaft erreicht, daß die Ausstellenkeranbindung bündig an den Außenflächen des Profils anliegt, ohne daß sich Profiltoleranzen auf die Lage auswirken.

Ein Ausführungsbeispiel der Erfindung ist in der Zeichnung dargestellt und wird im folgenden näher beschreiben. Es zeigen
- Fig. 1: die Ansicht eines Drehkippfensterflügels und -rahmens,
- Fig. 2: die Ansicht der Anbindung des Ausstellenkerlagers am Rahmen,
- Fig. 3: einen Schnitt III/III durch Fig. 2,
- Fig. 4: einen Schnitt IV/IV durch Fig. 2 und
- Fig. 5: eine vereinfachte Ausbildung der Ausstellenkeranbindung nach Fig. 2.

Drehkippfenster moderner Bauart werden üblicherweise mit Einhandbedienung ausgebildet. Das heißt, es ist lediglich ein Bedienungshebel vorgesehen. An der gegenüberliegenden Seite zum Bedienungshebel sind dann zwei Schwenklager angeordnet, wobei am oberen Lager nicht direkt der Fensterflügel sondern ein Ausstellenker angebunden ist.

Fig. 1 zeigt einen Fensterflügel 1. Öffnungsseitig ist ein Bedienungshandgriff 2 angeordnet über den die Schalt- und Betätigungselemente der Fensterbeschläge angetrieben werden. Gegenüberliegend sind am Rahmen 3 Lager befestigt, wobei das untere Lager als Drehkipplager 4 ausgebildet ist und das obere Lager ein Ausstellenkerlager 5 bildet. Der am Fensterflügel 1 angebundene Ausstellenker 6 ist nur schematisch dargestellt.

Fig. 2 zeigt den Abschnitt des senkrechten Rahmenholms 7 im Bereich des Ausstellenkerlagers 5. Dabei ist lediglich das zum Rahmen 3 zugehörige Lagerteil dargestellt, welches nachfolgend als Grundkörper 8 bezeichnet ist.

Der Rahmenholm 7 ist als Aluminiumprofil ausgebildet. Er weist an der Innenseite 9, die die Öffnung zum Fensterflügel 1 bildet, eine C-förmige Nut 10 mit zwei Nuthinterschneidungen 11, 12 auf. Die frontseitige Fläche 13, die zur Rauminnenseite zeigt, ist glatt ausgebildet.

Der Grundkörper 8 ist mit Fitschen 14 ausgebildet, an die über Stifte der nicht dargestellte bewegliche Teil des Ausstellenkerlagers 5 angebunden ist. Der Frontschenkel 15 des Grundkörpers 8 liegt mit seiner Anlagefläche 16 direkt an der frontseitigen Fläche 13 des Rahmenholms 7 an. Der Befestigungsschenkel 17 des Grundkörpers 8 umgreift die Nuthinterschneidung 11 der anliegenden Nutseite 18 und liegt auf ihrer Außenseite 19 auch direkt auf. Der Befestigungschenkel 17 erstreckt sich weiter über die gesamte Nutbreite und weist einen nasenförmigen Vorsprung 20 auf, der in die von der Frontseite entfernten Nuthinterschneidung 12 eingreift. Schrauben 21, 22 befestigen und bewegen eine Klaue 23. Die Klaue 23 ist in einer Ausnehmung 39 des Grundkörpers 8 geführt.

Fig. 3 zeigt einen Schnitt in Höhe der unteren Schraube 22 durch die Ausstellenkeranbindung in der Montagestellung. Zur Montage wird der nasenförmige Vorsprung 20 des Grundkörpers 8 unter die von der Frontseite entfernte Nuthinterschneidung 12 geschoben und danach der Grundkörper 8 derartig verschwenkt, daß er an der frontseitigen Fläche 13 und der Außenseite 19 der Nuthinterschneidung 11 zur Anlage kommt. Die Schrauben 21, 22 sind so eingestellt, daß die Klaue 23 nach hinten geschoben ist, so daß seine frontseitig angeordnete Nase 24 frei durch die Öffnung der Nut 10 eingeschwenkt werden kann. Die Toleranzen der Nuthinterschneidung 12 und des nasenförmigen Vorsprungs 20 des Grundkörpers 8 sind so bemessen, daß vorzugsweise ein Spiel auftritt. Dieses ist schon daher erforderlich, da die vorher beschriebene Schwenkbewegung in diesem Bereich ausgeglichen werden muß.

Fig. 4 zeigt die Ausstellenkeranbindung im gespannten Zustand. Der Schnitt liegt im Bereich zwischen den Schrauben 21 und 22. Die Klaue 23 ist in Richtung zum Frontschenkel 15 angezogen. Es ist erkennbar, daß die Klaue in dieser Lage mit einer Nut 25 einen Vorsprung 26 des Grundkörpers 8 übergreift. In dieser Lage untergreift der nasenförmige Vorsprung 20 des Grundkörpers 8 die von der Frontseite abgewandte Nuthinterschneidung 12 und die Nase 24 der Klaue 23 untergreift die Nuthinterschneidung 11 anschließend an die frontseitige Fläche 13. Eine Kulissenführung, die dadurch gebildet wird, daß eine gewölbte Fläche 27 an der Klaue 23 gegen eine gewölbte Fläche 28 am Grundkörper 8 verschoben wird dient dazu, im gespannten Zustand die Klaue 23 gegen den Nutboden 29 der Nut zu pressen und sowohl den nasenförmigen Vorsprung 20 des Grundkörpers 8 als auch die Nase 24 der Klaue 23 gegen die überkragenden Abschnitte 30, 31 der Nuthinterschneidungen 11, 12 zu drücken.

Fig. 5 zeigt eine vereinfachte Ausbildung der Anwendung des Ausstellenkerlagers 5. Hier reicht der Grundkörper 8 nur bis kurz über den überkragenden Abschnitt 31 der der frontseitigen Fläche 13 zugewandten Nuthinterschneidung 11. In gleicher Weise wie bei der vorbeschriebenen Befestigung durchdringen Schrauben 21, 22 den Grundkörper 8. Sie greifen jedoch in Gewindebohrungen 32 einer Hakenmutter 33 ein. Die Hakenmutter weist eine Leiste 34 auf, die in die der frontseitigen Fläche 13 naheliegende Nuthinterschneidung 11 greift. Auf der gegenüberliegenden Seite der Hakenmutter 33 ist eine weitere Leiste 35 angeordnet, die mit einer Schrägfläche 36 auf einer Schrägfläche 37 des Grundkörpers 8 aufliegt. Durch diese Ausgestaltung wird gewährleistet, daß der Grundkörper sowohl mit dem Frontschenkel 15 als auch mit dem Befestigungschenkel 17 am Rahmenholm 7 anliegt. Durch die Ausbildung der Hakenmutter 33 mit einer Wulst 38, die sich im oberen Bereich in Richtung auf den Boden 29 der Nut erstreckt, wird gewährleistet, daß ein Abheben des Grundkörpers 8 vom Rahmenholm 7 im Bereich der Fitsche 14 vermieden wird. Ein Verdrehen der gesamten Befestigung in diesem Sinne wird dadurch verhindert, daß sich die Hakenmutter 33 mit der Wulst 38 gegen den Boden 29 der Nut abstützt.

### Bezugszeichenliste

- 1: Fensterflügel
- 2: Bedienungshandgriff
- 3: Rahmen
- 4: Drehkipplager
- 5: Ausstellenkerlager
- 6: Ausstellenker
- 7: Rahmenholm
- 8: Grundkörper
- 9: Innenseite
- 10: Nut
- 11: Nuthinterschneidung
- 12: Nuthinterschneidung
- 13: frontseitige Fläche
- 14: Fitsche
- 15: Frontschenkel
- 16: Anlagefläche
- 17: Befestigungschenkel
- 18: anliegende Nutseite
- 19: Außenseite
- 20: nasenförmiger Vorsprung
- 21: Schraube
- 22: Schraube
- 23: Klaue
- 24: Nase
- 25: Nut
- 26: Vorsprung
- 27: gewölbte Fläche
- 28: gewölbte Fläche
- 29: Boden
- 30: Abschnitt
- 31: Abschnitt
- 32: Gewindebohrung
- 33: Hakenmutter
- 34: Leiste
- 35: Leiste
- 36: Schrägfläche
- 37: Schrägfläche
- 38: Wulst
- 39: Ausnehmung

## Patentansprüche

1. Vorrichtung zum Verbinden eines Lenkers, vorzugsweise eines Ausstellenkers (6) für ein Drehkippfenster, eine Drehkipptür oder dergleichen, mit einem Rahmen (3), der mit einer Hinterschneidungen (11, 12) aufweisenden C-förmigen innenseitigen Nut (10) ausgebildet ist, wobei ein Grundkörper (8) der Vorrichtung mit einer Klaue (23) oder einer Hakenmutter (33) zusammenwirkt, die über ein sich quer zur Nuterstreckung spannendes Bewegungselement in die Nuthinterschneidung (11) der anliegenden Nutseite (18) gespannt wird und diese mit einer Leiste (34), Nase (24) oder Kralle hintergreift, wobei der Grundkörper (8) am Rahmen (3) frontseitig und an einem C-Schenkel der Nut (10) innenseitig anliegt, **dadurch gekennzeichnet**, daß sich der Grundkörper (8) direkt oder über die Klaue (23) oder die Hakenmutter (33) am Boden (29) der Nut (10) abstützt und das Bewegungselement frontseitig betätigbar ist.

2. Vorrichtung nach Anspruch 1, dadurch gekennzeichnet, daß das Bewegungselement als Schraube (21, 22) ausgebildet ist, die in eine Gewindebohrung (32) der Klaue (23) bzw. Hakenmutter (33) geschraubt ist.

3. Vorrichtung nach Anspruch 1 oder Anspruch 2, dadurch gekennzeichnet, daß der Grundkörper (8) mit einem nasenförmigen Vorsprung (20) in die von der Frontseite entfernte Nuthinterschneidung (12) eingreift.

4. Vorrichtung nach Anspruch 3, dadurch gekennzeichnet, daß die Klaue (23) in einer sich quer zur Nuterstreckung verlaufenden Ausnehmung (39) des Grundkörpers (8) geführt ist.

5. Vorrichtung nach Anspruch 3 oder Anspruch 4, dadurch gekennzeichnet, daß eine Kulissenführung zwischen Grundkörper (8) und Klaue (23) derartig vorgesehen ist, daß im verspannten Zustand die Klaue (23) am Boden (29) der Nut (10) und der nasenförmige Vorsprung (20) des Grundkörpers (8) am überkragenden Abschnitt (30) der Nuthinterschneidung (12) und/oder die Nase (24) der Klaue (23) am überkragenden Abschnitt (31) der Nuthinterschneidung (11) anliegt.

## Claims

1. Device for the purpose of connecting a guide rod, preferably a deflecting guide rod (6) for a turn-tilt window, a turn-tilt door or the like, to a frame (3) which is formed having a C-shaped inner side groove (10) which comprises undercuts (11, 12), wherein a basic body (8) of the device cooperates with a catch (23) or a hooked nut (33) which is clamped into the groove undercut (11) of the adjacent groove side (18) by way of a movement element, clamped transversely with respect to the direction in which the groove extends, and engages behind said adjacent groove side with a strip (34), nose (24) or claw, wherein the basic body (8) lies on the front side of the frame (3) or on the inner side on a C-limb of the groove (10), characterised in that the basic body (8) is supported on the base (29) of the groove (10) directly or by the catch (23) or the hooked nut (33) and the movement element can be actuated on the front side.

2. Device according to claim 1, characterised in that the movement element is formed as a screw (21, 22) which is screwed into a thread bore (32) of the catch (23) or the hooked nut (33).

3. Device according to claim 1 or claim 2, characterised in that the basic body (8) comprising a nose shaped projecting part (20) engages into the groove undercut (12) remote from the front side.

4. Device according to claim 3, characterised in that, the catch (23) is guided in a recess (39) of the basic body (8) which extends transversely with respect to the direction in which the groove extends.

5. Device according to claim 3 or 4, characterised in that a arrangement of connecting links is provided between the basic body (8) and the catch (23) in such a way that in the clamped position the catch (23) lies on the base (29) of the groove (10) and the nose shaped projecting part (20) of the basic body (8) lies on the overlapping portion (30) of the groove undercut (12) and/or the nose (24) of the catch (23) lies on the overlapping portion (31) of the groove undercut (11).

## Revendications

1. Dispositif pour connecter un organe de guidage, de préférence un bras articulé (6) d'une fenêtre oscillo-battante, d'une porte oscillo-battante ou similaires, à un châssis (3) configuré du côté intérieur avec une rainure (10) en forme de C présentant des parties détalonnées (11, 12), un corps de base (8) du dispositif coopérant avec une griffe (23) ou un écrou à ergot (33) qui, par l'intermédiaire d'un élément de déplacement réalisant un serrage transversal par rapport à la rainure, est serré dans la partie détalonnée (11), du côté (18) de la rainure qui est en contact avec lui, et qui accroche ce côté par une languette (34), un bec (24) ou une griffe, dans lequel le corps de base (8) repose sur le châssis (3) du côté frontal, et sur une aile en C de la rainure (10) du côté intérieur, caractérisé en ce que le corps de base s'appuie sur le fond (29) de la rainure (10), directement ou par l'intermédiaire de la griffe (23) ou de l'écrou à ergot (33) et en ce que l'élément de déplacement peut être actionné du côté frontal.

2. Dispositif selon la revendication 1, caractérisé en ce que l'élément de déplacement est configuré comme vis (21, 22), qui est vissée dans un alésage fileté (32) de la griffe (23) ou de l'écrou à ergot (33).

3. Dispositif selon la revendication 1 ou la revendication 2, caractérisé en ce que le corps de base (8) s'accroche par une saillie (20) en forme de bec dans celle des parties détalonnées (12) de la rainure qui est éloignée du côté frontal.

4. Dispositif selon la revendication 3, caractérisé en ce que la griffe (23) est guidée dans un évidement (39) du corps de base (8), qui s'étend transversalement par rapport à la rainure.

5. Dispositif selon la revendication 3 ou la revendication 4, caractérisé en ce qu'un guide de coulisse est prévu entre le corps de base (8) et la griffe (23), de telle sorte qu'à l'état serré la griffe (23) s'applique sur le fond (29) de la rainure (10), et que la saillie (20) en forme de bec du corps de base (8) s'applique sur le tronçon (30) en porte-à-faux de la partie détalonnée (12) de la rainure, et/ou que le bec (24) de la griffe (23) s'applique sur le tronçon (31) en porte-à-faux de la partie détalonnée (11) de la rainure.
